# EUROPÄISCHE PATENTSCHRIFT

(11) **EP 0 896 111 B1**
(45) Veröffentlichungstag und Bekanntmachung des Hinweises auf die Patenterteilung: **05.04.2000**
(21) Anmeldenummer: 98114961.0
(22) Anmeldetag: 08.08.1998
(51) Int. Cl.: E04D 13/14

(54) **Dachdurchführung**
Roof lead-through
Traversée de toit

(30) Priorität: 08.08.1997 DE 19734378
(43) Veröffentlichungstag der Anmeldung: 10.02.1999
(73) Patentinhaber: HAUSprofi Bausysteme GmbH, 72250 Freudenstadt (DE)
(72) Erfinder: Schürmann, Wolfram, 72280 Dornstetten (DE)
(74) Vertreter: KOHLER SCHMID + PARTNER

(56) Entgegenhaltungen:
- DE-A- 3 148 046
- DE-A- 3 246 185
- DE-U- 8 507 135
- DE-U- 9 211 553
- FR-A- 2 438 131
- US-A- 2 956 495
- US-A- 3 797 181
- US-A- 4 413 450
- US-A- 4 442 643

## Beschreibung

Die vorliegende Erfindung betrifft eine Dachdurchführung durch eine Dacheindeckungsplatte, die an ihrer Oberseite einen kuppelförmigen, mit einer Durchtrittsöffnung ausgebildeten Dom und an ihrer Unterseite eine Abstützvorrichtung für ein Dachentlüftungsrohr aufweist, das durch die Durchtrittsöffnung hindurchgeführt ist und auf dem ein formpassend zum Dom gestaltetes, auf einer Außenseite des Doms zur Anlage kommendes Haubenteil verschieblich ist, wobei das Dachentlüftungsrohr durch die Verspannung von Haubenteil und Dom ortsfest angeordnet werden kann.

Eine derartige Dachdurchführung ist durch das Deutsche Gebrauchsmuster DE-U- 295 14 513.7 sowie durch das Gebrauchsmuster DE-U- 92 11 553.5 bekanntgeworden.

Diese neigungsverstellbare Dachdurchführung weist eine Dacheindeckungsplatte auf, die einen Dom mit kuppelförmiger Oberseite und eine Durchtrittsöffnung im Scheitelbereich des Doms besitzt. Ein Dachentlüftungsrohr kann durch die Dacheindeckungsplatte hindurchgeführt und quer zur Dacheindekkungsplatte angeordnet werden. Befestigungsmittel dienen dazu, das ausgerichtete Dachentlüftungsrohr ortsfest zu fixieren. Zu den Befestigungsmitteln zählt auch ein formpassend zum Dom gestaltetes Haubenteil, das einen Rohrabschnitt aufweist, der auf dem Dachentlüftungsrohr verschieblich angebracht ist. Das Dachentlüftungsrohr kann durch eine Verspannung von Haubenteil und Dom in seiner ausgerichteten Stellung befestigt werden. Die Verspannung läßt sich durch eine auf der Außenseite des Dachentlüftungsrohrs angebrachte Ringmutter durchführen.

Infolge der Wechselwirkung zwischen Temperatur und Luftfeuchtigkeit tritt im Bereich der Dachdurchführung eine Kondenswasserbildung ein. Die maximal mögliche auftretende Luftfeuchtigkeit, d.h. die Löslichkeit von Wasserdampf in Luft, ist temperaturabhängig. Je höher die Temperatur ist, um so mehr Wasserdampf kann die Luft aufnehmen. Die Temperatur, bei der die maximale Löslichkeit erreicht wird, wird als Taupunkt bezeichnet. Beim Taupunkt wird eine relative Luftfeuchtigkeit von 100 % erreicht. Kühlt sich Luft mit einer relativen Feuchtigkeit von beispielsweise 100 % ab, so entsteht ein Wasserdampfüberschuß, der sich dann in Form von Wassertropfen als Kondensat niederschlägt.

Wenn nun innerhalb des Dachentlüftungsrohrs warme Luft abgeführt wird, trifft diese warme Luft mit einer bestimmten relativen Luftfeuchtigkeit auf Flächen der Dachdurchführung, die insbesondere während kühler Jahreszeiten eine deutlich niedrigere Temperatur als die ausströmende Luft aufweisen. Daher wird die Luft abgekühlt, so daß ein Luftfeuchtigkeitsüberschuß im Bereich der Dachdurchführung auftritt. An der Innenoberfläche des Dachentlüftungsrohrs bzw. an Befestigungsflächen der Dachdurchführung (Haubenteil, Dom oder Ringmutter) schlägt sich Feuchtigkeit nieder, so daß eine Kondenswasserbildung entsteht. Das sich an der Innenseite des Dachentlüftungsrohrs bzw. an Innenseiten der Befestigungsmittel niederschlagende Kondenswasser kann an diesen Flächen nach unten in den Bereich unterhalb der Dacheindekkung zurücklaufen. Kondenswasser kann innerhalb des Dachentlüftungsrohrs zurückfließen bzw. die ausströmende Luft zusätzlich mit Feuchtigkeit anreichern.

Der vorliegenden Erfindung liegt daher das technische Problem zugrunde, die bestehende Dachdurchführung derart weiterzuentwickeln, daß die Bildung von Kondenswasser an Innenflächen der Dachdurchführung, insbesondere am Dachentlüftungsrohr, möglichst verhindert wird.

Dieses Problem wird erfindungsgemäß dadurch gelöst, daß über und/oder unter Dach angeordnete Rohrflächen des Dachentlüftungsrohrs von einer Dämmschicht umgeben sind, daß an Oberflächen des Haubenteils eine Dämmschicht vorgesehen ist, und daß an der Außenseite und/oder Unterseite des Domes eine Dämmschicht angebracht ist.

Aufgrund der Wärmedämmung können diejenigen Flächen der Dachdurchführung nicht im Vergleich zur Luft stark abkühlen, die dem Inneren der Dachdurchführung bzw. der erwärmten, abgeführten Luft zugewandt sind. An diesen Flächen kann es nicht zu einer Kondenswasserbildung kommen. Die vor allem im Winter vorherrschenden Temperaturen auf der Dachaußenseite können nicht auf Innenbereiche der Dachdurchführung übertragen werden.

Erfindungsgemäß ist es beabsichtigt, daß möglichst sämtliche Flächenbereiche der Dachdurchführung mit einer Wärmedämmung versehen sind. Besonders bevorzugt ist es aber, daß über und/oder unter Dach angeordnete Rohrflächen des Dachentlüftungsrohrs von einer Dämmschicht umgeben sind. Das Dachentlüftungsrohr führt in seinem Inneren erwärmte Luft nach oben. Folglich ist es besonders wichtig, daß Innenflächen des Dachentlüftungsrohrs sich nicht um ein zu großes ΔT abkühlen können, so daß ein Feuchtigkeitsüberschuß der Luft entsteht.

Durch die Bildung einer Dachdurchführung werden in Abdeckbahnen der Dacheindeckung Durchführungsöffnungen eingearbeitet, so daß diese isolierenden Schichten zwingend verletzt werden müssen. Daher müssen insbesondere diejenigen Bereiche vorrangig mit einer Wärmedämmung versehen werden, in die durch die Verletzung der isolierenden Schichten kalte Luft eindringen kann.

Befestigungsmittel der Dachdurchführung umfassen in der Regel ein Haubenteil, dessen zylindrischer Rohrabschnitt das Dachentlüftungsrohr zumindest teilweise ummantelt. An Oberflächen des Haubenteils ist daher eine Dämmschicht vorgesehen. Das Dachentlüftungsrohr wird zunächst durch den Rohrabschnitt bereits geschützt und geringfügig isoliert. Sowohl der Rohrabschnitt als auch das Dachentlüftungsrohr sind allerdings in der Regel dünnwandig ausgebildet. Die den Rohrabschnitt umgebende Dämmschicht verhindert, daß die außerhalb der Dachdurchführung auftretenden Temperaturen auf den Bereich innerhalb des Dachentlüftungsrohrs übertragen werden können. Die Bildung von Kondenswasser im Innenbereich des Dachentlüftungsrohrs wird nahezu vollständig verhindert. Die Dämmschicht kann sich auch zwischen der Innenumfangsfläche des Rohrabschnitts und der Außenumfangsfläche des Dachentlüftungsrohrs befinden. Ebenso sind die Oberflächen des Haubenbereichs des Haubenteils mit einer Wärmedämmung versehen.

Weiterhin wird vorgeschlagen an der Oberseite und/oder Unterseite des Domes eine Dämmschicht anzubringen. Die Durchtrittsöffnung des Doms ermöglicht es, das Dachentlüftungsrohr lotrecht am Dach auszurichten. Bei der Anbringung der wärmedämmenden Schichten an der Unterseite des Domes muß daher beachtet werden, daß die Einstellmöglichkeiten des Dachentlüftungsrohrs unter einem bestimmten gewünschten Winkel zur Dacheindeckungsplatte erhalten bleiben. Ansonsten ist es möglich, den Bereich an der Unterseite des Doms beispielsweise vollständig auszufüllen. Die entsprechend komplementär ausgebildeten Stücke aus Dämm-Material können am Dom bereits im gefertigten Zustand der Dacheindeckungsplatte befestigt oder angeformt sein.

Die angebrachten Dämmschichten können mehrlagig aufgebaut sein, vorzugsweise mit zwischen den einzelnen Lagen gebildeten Poren zum Einschluß von Luft. Derartige Dämmschichten bilden Barrieren, so daß ein Temperaturausgleich nicht zwischen einem Bereich außerhalb der Dachdurchführung und einem Bereich innerhalb der Dachdurchführung stattfinden kann.

Eine weitere Variante der Erfindung besteht darin, daß die Dämmschichten aus einem geschäumten Kunststoff bestehen. Dämmschichten aus diesem Material sind elastisch verformbar, so daß die Dämmschichten besonders gut an die Kontur der Dachdurchführung angepaßt werden können. Insbesondere können Spalte oder Hohlräume der Dachdurchführung ausgeglichen werden, indem Dämmschichten aus geschäumtem Kunststoff in diese Freiräume eingedrückt werden.

Als Material für die erfindungsgemäße Wärmedämmung der Dachdurchführung können alle zur Wärmedämmung verwendbaren Materialien in Frage kommen. Eine Wärmedämmung der Dachdurchführung kann auch aus einer Kombination verschiedener Werkstoffe bestehen (Faserdämmstoffe, Polysterol, Polyurethan, Holzwolle usw.). Zur Verbesserung der Wetterfestigkeit läßt sich als äußere Dämmschicht eine feuchtigkeitsundurchlässige Schutzschicht auftragen. Ummantelungen aus Metallfolie (Aluminiumfolie) können zusätzlich die Stabilität der Dämmschichten erhöhen, bzw. eine Wärmestrahlung zurück reflektieren.

Die Dämmschichten sind auf unterschiedliche Art und Weise an der Dachdurchführung befestigbar. Bei einer ersten bevorzugten Variante sind die Dämmschichten nach Montage der Dachdurchführung auf die Wandflächen und/oder Befestigungsflächen der Dachdurchführung aufklebbar. Die Dämmschichten kennen so vom Handwerker schnell an den Stellen angebracht werden, an denen sie benötigt werden. Vor allem können die stark temperaturbelasteten Bereiche der Dachdurchführung geschützt werden.

Bei einer zweiten Variante sind die Dämmschichten in die Wandflächen und/oder Befestigungsflächen derart integriert, daß die Wandflächen und/oder Befestigungsflächen zumindest teilweise aus Dämm-Material aufgebaut sind. Die Wärmedämmung der Dachdurchführung liegt dann bereits im gefertigten Zustand der einzelnen Elemente der Dachdurchführung vor. Die Montage der Wärmedämmung der Dachdurchführung kann daher auf einen minimalen Zeitaufwand des Handwerkers verkürzt werden. Durch eine Kombination von Dämm-Material und Werkstoffen zur Herstellung einer Dachdurchführung zu einem Verbundwerkstoff lassen sich wärmegedämmte Elemente der Dachdurchführung bereitstellen, die später auf dem Dach schnell zusammengefügt werden können.

Weitere Merkmale und Vorteile der Erfindung ergeben sich aus der nachfolgenden Beschreibung eines Ausführungsbeispiels der Erfindung, anhand der Zeichnung, die erfindungswesentliche Einzelheiten zeigt, und aus den Ansprüchen. Die einzelnen Merkmale können je einzeln für sich oder zu mehreren in beliebiger Kombination bei einer Ausführungsform der Erfindung verwirklicht sein.
Die Figur zeigt einen Längsschnitt durch eine Dachdurchführung mit einer erfindungsgemäßen Wärmedämmung.

Die Erfindung ist in der Figur schematisch dargestellt, so daß die wesentlichen Merkmale der Erfindung gut zu erkennen sind. Die Darstellung ist nicht notwendigerweise maßstäblich zu verstehen.

Ein Längsschnitt einer Dachdurchführung 10 ist im zusammengebauten Zustand dargestellt. Ein einteiliges Dachentlüftungsrohr 11 ist in eine Dacheindeckungsplatte 12 eingesetzt, neigungsverstellbar ausgerichtet und befestigt. Die Dacheindeckungsplatte 12 weist eine als Widerlager dienende Abstützvorrichtung 13 und einen Dom 14 auf, der an seiner Oberseite eine Durchtrittsöffnung 15 für das Dachentlüftungsrohr 11 besitzt. Das Dachentlüftungsrohr 11 ist von außen in die Durchtrittsöffnung 15 der Dacheindeckungsplatte 12 eingeschoben. Ein Haubenteil 16 ist über einen Rohrabschnitt 17 des Haubenteils 16 auf das Dachentlüftungsrohr 11 aufgeschoben, so daß eine Unterseite 18 des Haubenteils 16 auf einer Außenseite 19 des Doms 14 zur Anlage kommt. Der Rohrabschnitt 17 des Haubenteils 16 umgibt schützend das obere Ende des Dachentlüftungsrohrs 11.

Weiterhin sind an dem Dachentlüftungsrohr 11 Absätze 20 angeformt, die die Abstützvorrichtung 13 hintergreifen, so daß das Haubenteil 16 gegen die Außenseite 19 des Doms 14 druckbeaufschlagt ist. Über den als Mutter wirkenden Ring 21, der auf ein Gewinde 22 aufgeschraubt ist, ist der Rohrabschnitt 17 des Haubenteils 16 in Richtung des Doms 14 druckbeaufschlagt. Dabei bildet die Abstützvorrichtung 13 der Dacheindeckungsplatte 12 ein Widerlager für die Absätze 20, die auf gegenüberliegenden Seiten des Dachentlüftungsrohrs 11 ausgebildet sind, so daß die Druckbeaufschlagung von Dom 14 und Haubenteil 16 durchgeführt ist.

In dem Dachentlüftungsrohr 11 kann erwärmte Luft über die Dacheindeckungsplatte 12 hinaus abgeführt werden. Durch die Witterung und die außerhalb des Dachbereichs vorherrschenden Temperaturen besteht naturgemäß ein Temperaturunterschied ΔT zwischen der Luft innerhalb des Dachentlüftungsrohrs 11 und einem Bereich außerhalb der Dachdurchführung 10. Die Löslichkeit von Feuchtigkeit innerhalb der erwärmten Luft ist von der Lufttemperatur abhängig. Wenn sich nun Luft mit einem bestimmten gesättigten Anteil an Feuchtigkeit innerhalb des Dachentlüftungsrohrs 11 an kalten Flächenbereichen der Dachdurchführung 10 abkühlt, so entsteht die Bildung von Kondenswasser. Wenn sich an Innenseiten 23 des Dachentlüftungsrohrs 11 Feuchtigkeit niederschlägt, so kann die Feuchtigkeit (Kondenswasser) in Pfeilrichtung 24 an der Innenseite 23 nach unten gleiten. Zur Verhinderung der Kondenswasserbildung im Bereich der Dachdurchführung 10 sind Wandflächen und Befestigungsflächen der Dachdurchführung 10 von Dämmstoffen umgeben. Der Rohrabschnitt 17 des Haubenteils 16 ist von einem Mantel 25 aus Dämm-Material umgeben, der den Rohrabschnitt 17 und das Dachentlüftungsrohr 11 als Kälteschutz umhüllt. Die Luft innerhalb des Dachentlüftungsrohrs 11 kann sich daher nicht mehr derart abkühlen, daß eine Kondenswasserbildung an der Innenseite 23 auftritt.

Zusätzlich sind noch weitere Bereiche der Dachdurchführung 10 wärmegedämmt ausgebildet. Der sich an den Rohrabschnitt 17 des Haubenteils 16 anschließende Haubenbereich 26 ist ebenfalls mit einer Auflage 27 aus wärmedämmendem Material überdeckt. Der Mantel 25 und die Auflage 27 sind derart miteinander verbunden, daß das Haubenteil 16 nachgebildet und komplett überzogen ist. Mantel 25 und Auflage 27 könnten aber auch getrennt ausgebildet sein oder auch nur einen Teil des Haubenteils 16 wärmedämmen.

Der Dom 14 der Dacheindeckungsplatte 12 ist in seinem Innenbereich nahezu vollständig mit Dämm-Material ausgefüllt. An die kuppelförmige Ausbildung des Doms 14 angepaßte Kugelstücke 29 (Kugeldreiecke) aus Dämm-Material sind an der Unterseite des Doms 14 angebracht. Die Kugelstücke 29 füllen den Dom 14 insoweit aus, wie die Ausrichtung des Dachentlüftungsrohrs 11 in der Durchtrittsöffnung 15 nicht behindert wird. Das Dachentlüftungsrohr 11 ist unterhalb der Dacheindeckungsplatte 12 an seiner Außenumfangsfläche mit einer wärmedämmenden Hülle 30 verkleidet. Die Hülle 30 erstreckt gemäß der Figur nicht bis zur Dacheindeckungsplatte 12, um die Beweglichkeit des Dachentlüftungsrohrs bei der Einstellung seiner Dachneigung nicht zu beeinträchtigen. Zur verbesserten Wärmedämmung läßt sich die Hülle 30 aber auch bis zum Dom 14 hin ausbilden. Auch die Unterseite 18 ließe sich erfindungsgemäß noch mit einer Schicht aus Dämm-Material überziehen.

Natürlich könnten auch Innenseiten 23 des Dachentlüftungsrohrs 11 mit einer wärmedämmenden Schicht ausgestattet sein. Auch zwischen Haubenteil 16 und Dachentlüftungsrohr 11 könnte eine abdichtende Materiallage aus Dämm-Material eingebracht sein.

Für einen guten Wetterschutz und eine dauerhafte Beständigkeit des Wärmedämm-Materials sind der Mantel 26, die Auflage 27 im Bereich ihrer Außenoberfläche mit einer feuchtigkeitsabweisenden Imprägnierungsschicht 31, 32 versehen.

Der Mantel 25, die Auflage 27, die Kugelstücke 29 und die Hülle 30 sind aus einem geschäumten weichen Kunststoff hergestellt. Ihre Anbringung an der Dachdurchführung 10 ist leicht möglich, da diese Dämm-Elemente 25, 27, 29 und 30 an ihrer Unterseite aktivierbare Klebeschichten zu ihrer Befestigung besitzen.

Eine Dachdurchführung 10 weist ein Dachentlüftungsrohr 11 auf, das durch ein Dach hindurchgeführt und an einer Dacheindeckungsplatte 12 der Dachdurchführung 10 mit Hilfe von Befestigungsmitteln ortsfest angeordnet werden kann. Wandflächen und/oder Befestigungsflächen der Dachdurchführung 10 besitzen eine Wärmedämmung. Die Bildung von Kondenswasser an Innenflächen der Dachdurchführung, insbesondere am Dachentlüftungsrohr, wird möglichst verhindert.

## Patentansprüche

1. Dachdurchführung (10) durch eine Dacheindeckungsplatte (12), die an ihrer Oberseite einen kuppelförmigen, mit einer Durchtrittsöffnung (15) ausgebildeten Dom (14) und an ihrer Unterseite eine Abstützvorrichtung (13) für ein Dachentlüftungsrohr (11) aufweist, das durch die Durchtrittsöffnung (15) hindurchgeführt ist und auf dem ein formpassend zum Dom (14) gestaltetes, auf einer Außenseite (19) des Doms (14) zur Anlage kommendes Haubenteil (16) verschieblich ist, wobei das Dachentlüftungsrohr (11) durch die Verspannung von Haubenteil (16) und Dom (14) ortsfest angeordnet werden kann, **dadurch gekennzeichnet,** daß über und/oder unter Dach angeordnete Rohrflächen des Dachentlüftungsrohrs (11) von einer Dämmschicht umgeben sind, daß an Oberflächen des Haubenteils (16) eine Dämmschicht vorgesehen ist, und daß an der Außenseite (19) und/oder Unterseite des Domes (14) eine Dämmschicht angebracht ist.

2. Dachdurchführung nach Anspruch 1, dadurch gekennzeichnet, daß die Dämmschichten mehrlagig aufgebaut sind, vorzugsweise mit zwischen den einzelnen Lagen gebildeten Poren zum Einschluß von Luft.

3. Dachdurchführung nach Anspruch 1 oder 2, dadurch gekennzeichnet, daß die Dämmschichten aus einem geschäumten Kunststoff bestehen.

4. Dachdurchführung nach einem der vorhergehenden Ansprüche, dadurch gekennzeichnet, daß die Dämmschichten auf die Wandflächen und/oder Befestigungsflächen aufklebbar sind.

5. Dachdurchführung nach einem der vorhergehenden, dadurch gekennzeichnet, daß die Dämmschichten in die Wandflächen und/oder Befestigungsflächen derart integriert sind, daß die Wandflächen und/oder Befestigungsflächen zumindest teilweise aus Dämm-Material aufgebaut sind.

## Claims

1. Roof duct (10) passing through a roof cover plate (12) and comprising, on the upper side thereof, a dome-shaped vault (14) having a feed through opening (15) and with a support device (13) on the lower side thereof for a roof ventilation pipe (11), the roof ventilation pipe (11) feeding through the feed through opening (15), arid with a hood member (16) having a shape adapted to that of the vault (14) which can be displaced along the roof ventilation pipe (11) to seat on the outer side (19) of the vault (14),
wherein the roof ventilation pipe (11) can be fixed in space through a tensioning of the hood member (16) and the vault (14),
**characterized in that** pipe surfaces of the roof ventilation pipe (11) disposed above and/or below the roof are surrounded by an insulating layer, and an insulating layer is provided for on the surfaces of the hood member (16), and that the outside (19) and/or underside of the vault (14) has an insulating layer introduced thereon.

2. Roof duct according to claim 1, characterized in that the insulating layers comprise a plurality of layers, preferentially comprising pores between the individual layers for capturing air.

3. Roof duct according to claim 1 or 2, characterized in that the insulating layers consist essentially of a foam plastic.

4. Roof duct according to any one of the preceeding claims, characterized in that the insulating layers can be glued to the wall surfaces and/or attachment surfaces.

5. Roof duct according to any one of the preceeding claims, characterized in that the insulating layers are integrated into the wall surfaces and/or attachment surfaces in such a fashion that the wall surfaces and/or attachment surfaces are at least partially built-up from the insulating material.

## Revendications

1. Traversée de toit (10) traversant une plaque de couverture de toit (12), qui comporte, au niveau de sa face supérieure, un dôme en forme de coupole (14) possédant une ouverture de passage (15), et, au niveau de sa face inférieure, un dispositif de support (13) pour un tube de désaération de toit (11), qui traverse l'ouverture de passage (15) et sur lequel est déplaçable une partie formant lanterneau (16), agencée avec une forme adaptée à celle du dôme (14) et venant s'appliquer sur une face extérieure (19) du dôme (14), le tube de désaération de toit (11) pouvant être monté fixe sous l'effet du serrage de la partie formant lanterneau (16) et du dôme (14), caractérisée en ce que les surfaces, situées au-dessus et/ou au-dessous du toit, du tube de désaération de toit (11) sont entourées par une couche isolante, de telle sorte qu'une couche isolante est prévue sur les surfaces de la partie formant lanterneau (16), et qu'une couche isolante est disposée sur la face extérieure (19) et/ou sur la face inférieure du dôme (14).

2. Traversée de toit selon la revendication 1, caractérisée en ce que les couches isolantes sont constituées de plusieurs couches, de préférence avec des pores formés entre les différentes couches pour l'inclusion d'air.

3. Traversée de toit selon la revendication 1 ou 2, caractérisée en ce que les couches isolantes sont constituées par une matière plastique à l'état de mousse.

4. Traversée de toit selon l'une des revendications précédentes, caractérisée en ce que les couches isolantes peuvent être collées sur les surfaces de paroi et/ou sur les surfaces de fixation.

5. Traversée de toit selon l'une des revendications précédentes, caractérisée en ce que les couches isolantes sont intégrées dans les surfaces de paroi et/ou dans les surfaces de fixation de telle sorte que les surfaces de paroi et/ou les surfaces de fixation sont constituée au moins en partie par un matériau isolant.
